# EUROPÄISCHE PATENTSCHRIFT

(11) **EP 0 038 907 B1**
(45) Veröffentlichungstag und Bekanntmachung des Hinweises auf die Patenterteilung: **15.05.1985**
(21) Anmeldenummer: 81100857.2
(22) Anmeldetag: 06.02.1981
(51) Int. Cl.: G10D 3/02

(54) **Verfahren und Gerät zur Herstellung des Resonanzkörpers von Streichinstrumenten**
Method and means for the manufacture of resonant bodies for stringed instruments
Procédé et dispositif de fabrication de corps de résonance pour instrument à archet

(30) Priorität: 08.02.1980 PL 221943; 16.05.1980 PL 224327
(43) Veröffentlichungstag der Anmeldung: 04.11.1981
(73) Patentinhaber: Politechnika Slaska im. Wincentego Pstrowskiego, 44-101 Gliwice (PL)
(72) Erfinder: Skalmierski, Bogdan, Gliwice (PL); Mróz, Krzysztof, Zamosc (PL)
(74) Vertreter: Füchsle, Klaus, Dipl.-Ing.

## Beschreibung

Die Erfindung betrifft ein Verfahren zur Herstellung des Resonanzkörpers von Streichinstrumenten, insbesondere einer Geige, und ein Gerät zum Formen der Zargen des Resonanzkörpers von Streichinstrumenten, insbesondere einer Geige.

Das bekannte und allgemein angewandte Verfahren zum Bau einer Geige und anderer Streichinstrumente besteht im reinen Anpassen sämtlicher Elemente bei deren Montage mit Ausnahme des Verleimens des Bassbalkens mit der Decke, bei welchem Vorgang Vorspannungen in der Decke erzeugt werden. Der Bassbalken wird vor dem Verleimen derart gebogen, daß er sich an die Form der Decke anpaßt. Die richtige Gestalt der Zargen wird durch Warmverformen derselben erzielt. Beim Formen wird in der Regel eine Außen- oder Innenform angewandt. Eine derart fixierte Krümmung der Zargen und der Randleisten gewährleistet einen spannungsfreien Zustand derselben vor ihrem Verleimen mit Decke und Boden.

Ein Nachteil des bekannten Verfahrens besteht darin, daß die nach dem herkömmlichen Verfahren ausgeführte Decke die von der Spannung der Saiten herrührende Druckkraft aufnimmt. (W. Kaminski, J. Swirek « Lutnictwo » - PWM, Kraköw, 1972).

Entsprechend den Untersuchungen von Backhaus hängt die Qualität des Instrumentes von der Formantenverteilung in seinem Spektrum ab. Das Instrument ist desto besser, je näher die Bereiche der stärksten Formanten an 4 000 Hz angenähert sind (S. Golechowski, N. Drobner-Akustyka muzyczna, PWN, 1953). Eine nach dem bekannten Verfahren hergestellte Geige besitzt diese Eigenschaft nicht und die Bereiche der stärksten Formanten befinden sich unter 3000 Hz.

Der Erfindung liegt somit die Aufgabe zugrunde, ein Verfahren zur Herstellung des Resonanzkörpers eines Streichinstruments anzugeben, mit dem es gelingt, den Bereich starker Formanten in das Frequenzintervall von 3 000 bis 4 000 Hz zu verschieben.

Das Ziel wird durch ein neues Herstellungsverfahren, das in der Einführung der Vorspannungen in den Resonanzkörper zur Erreichung von die Decke streckenden Kräften, welche die Rolle einer Membrane spielen soll, besteht, sowie durch den Einsatz eines neuen Gerätes zum Formen der Zargen erreicht.

Das erfindungsgemäße Verfahren ist gekennzeichnet durch Ausbildung von Decke und Boden des Resonanzkörpers als nach außen gewölbte Platten mit für beide in gleicher, zu der durch den Saitenaufzug hervorgerufenen Biegetendenz entgegengesetzter Richtung gewölbten Randverlauf, durch elastische Verformung der Zargen, Anleimen der Leisten, Verformung der Zargen bis zur Endgestalt, Verleimen der Zargen mit der Decke, in die vorher in bekannter Weise der Bassbalken eingeleimt wurde, unter Einebnung von dessen gewölbtem Rand, und durch Schließen des Resonanzkörpers durch Verleimen der Zargen mit dem Boden unter Einebnung von dessen gewölbtem Rand.

Das Gerät zum Formen der Zargen des Resonanzkörpers von Streichinstrumenten besteht erfindungsgemäß aus einem ovalem Ring mit mindestens acht radial angeordneten Löchern, in welche mindestens acht Gewindehülsen eingesetzt sind, die Druckschrauben und Korrekturschrauben aufnehmen.

Ein Vorteil des erfindungsgemäßen Verfahrens besteht in der Ausbildung des Resonanzkörpers mit Vorspannungen, die den Bereich der stärksten Formanten nach höheren Frequenzen hin verschieben, wodurch die Klangeigenschaften verbessert werden. Dies resultiert daraus, daß Formanten höherer Frequenzen die Abstrahlung grösserer Schallenergien ermöglichen, was eine bessere Tragfähigkeit des Instruments sichert.

Durch das erfindungsgemäße Gerät kann den Zargen bei Erhaltung ihrer Elastizität eine Form gegeben werden, welche es erlaubt, Kräfte zu erzielen, die den Resonanzkörper längs der Hauptachse strecken.

Das erfindungsgemäße Verfahren wird im folgenden näher erläutert : In der Zeichnung ist eine Ansicht eines Gerätes zum Formen der Zargen des Resonanzkörpers von Streichinstrumenten gezeigt, wie es zur Ausführung des erfindungsgemäßen Verfahrens verwendet werden kann. Das Gerät besteht aus einem ovalen Ring 1 mit acht Gewindelöchern 2 samt Gewindehülsen 3 für Druckschrauben 4, 5 und Korrekturschrauben 6.

Das Verfahren zur Ausbildung des Resonanzkörpers einer Geige ist wie folgt :
Die Decke des Resonanzkörpers wird in Form einer nach außen gewölbten Platte ausgeführt, deren Rand entgegengesetzt zu der Biegetendenz des Resonanzkörpers durch die Saiten gewölbt ist. Nach elastischer Vorbiegung der Zargen werden an diese die Randleisten angeleimt, worauf in einem nächsten Verfahrensschritt die Zargen elastisch bis auf die Endgestalt geformt werden. Die Zargen werden dann mit der Decke unter Einebnung des Randverlaufes der Decke verleimt, in die vorher nach herkömmlichem Verfahren ein Bassbalken eingeleimt wurde. Der Resonanzkörper wird durch den Boden abgeschlossen, der vor dem Verleimen in Form einer nach außen gewölbten, im Randverlauf in entgegengesetzter Richtung zur Biegetendenz des Resonanzkörpers durch den Saitenaufzug gewölbten Platte ausgebildet ist.

Mit dem Gerät wird wie folgt verfahren :
Die Zargen werden zunächst ohne Randleisten in den Ring 1 eingelegt. Durch Anziehen der Druckschrauben 5 wird der Taillenumriß geformt. Schließlich werden nach dem Anleimen der Randleisten an die Zargen die Druckschrauben 4 und darauf die Korrekturschrauben 6 zur Erreichung der Endgestalt angezogen. Die Korrekturschrauben 6 dienen zur Korrektur eventueller Abweichungen der Gestalt der Zargen von der symmetrischen Form. Zum Schutz der Oberfläche der Zargen vor einer Beschädigung werden Unterlagscheiben 7 und 8 zwischen dem Werkstück und den Stirnflächen der Schrauben eingesetzt.

## Patentansprüche

1. Verfahren zur Herstellung des Resonanzkörpers von Streichinstrumenten, insbesondere einer Geige, gekennzeichnet durch Ausbildung von Decke und Boden des Resonanzkörpers als nach außen gewölbte Platten mit für beide in gleicher, zu der durch den Saitenaufzug hervorgerufenen Biegetendenz entgegengesetzter Richtung gewölbtem Randverlauf, durch elastische Verformung der Zargen, Anleimen der Randleisten, Verformung der Zargen bis zur Endgestalt, Verleimen der Zargen mit der Decke, in die vorher in bekannter Weise der Bassbalken eingeleimt wurde, unter Einebnung von deren gewölbtem Rand und durch Schließen des Resonanzkörpers durch Verleimen der Zargen mit dem Boden unter Einebnung von dessen gewölbtem Rand.

2. Gerät zum Formen der Zargen des Resonanzkörpers von Streichinstrumenten, insbesondere einer Geige, dadurch gekennzeichnet, daß es einen ovalen Ring (1) mit mindestens acht radial angeordneten Löchern (2) umfaßt, in welche mindestens acht Gewindehülsen (3) eingesetzt sind, die Druckschrauben (4), (5) und Korrekturschrauben (6) aufnehmen.

## Claims

1. Method for the manufacture of the resonant body of stringed instruments, particularly a violin, characterised by formation of belly and back of the resonant body as outwardly convex panels having a peripheral region for both convex in the same direction opposed to the bending tendency brought about by the string tension, by elastic deformation of the ribs, glueing on of the peripheral beading, deformation of the ribs until the final form is reached, glueing of the ribs to the belly into which previously in known manner the bass-bar was glued, with flattening of its convex periphery and by closing of the resonant body by glueing of the ribs to the back with flattening of its convex edge.

2. Apparatus for the forming of the ribs of the resonant body of stringed instruments, in particular of a violin, characterised in that it comprises an oval ring (1) having at least eight radially arranged apertures (2) in which at least eight threaded sockets (3) are inserted which receive the pressure screws (4), (5) and correction screws (6).

## Revendications

1. Procédé de fabrication de la boîte de résonance d'instruments à cordes, en particulier d'un violon, caractérisé par la conception de la table et du fond de la boîte de résonance sous forme de plaques bombées vers l'extérieur avec, pour les deux, une courbe de bordure bombée dans la même direction, opposée à la tendance à la flexion provoquée par la traction des cordes, ainsi que par la mise en forme élastique des éclisses, par le collage des liteaux de bordure, par la mise en forme des éclisses pour obtenir la forme finale, par le collage des éclisses avec la table, dans laquelle le tasseau des basses a été préalablement collé de façon connue, avec mise à niveau de sa bordure bombée, ainsi que par la fermeture de la boîte de résonance par collage des éclisses avec le fond avec mise à niveau de sa bordure bombée.

2. Appareil pour la mise en forme des éclisses de la boîte de résonance d'instruments à cordes, en particulier d'un violon, caractérisé en ce qu'il comporte une couronne ovale (1) comportant au moins huit trous (2) disposés radialement dans lesquels sont insérées au moins huit douilles filetées (3) qui reçoivent les vis de pression (4), (5), et les vis de correction (6).
